# FASCICULE DE BREVET EUROPEEN

(11) **EP 0 018 915 B1**
(45) Date de publication et mention de la délivrance du brevet: **13.07.1983**
(21) Numéro de dépôt: 80400598.1
(22) Date de dépôt: 30.04.1980
(51) Int. Cl.: B68B 1/04

(54) **Système de harnachement pour travail à la longe de chevaux**
Geschirrsystem zum Longieren von Pferden
Harnessing system for exercising horses with the lunge

(30) Priorité: 04.05.1979 FR 7911238; 15.11.1979 FR 7928238
(43) Date de publication de la demande: 12.11.1980
(73) Titulaire: Le Tixerant, Eric, F-75016 Paris (FR); Le Tixerant, Philippe, F-51100 Reims (FR)
(72) Inventeur: Le Tixerant, Eric, F-75016 Paris (FR); Le Tixerant, Philippe, F-51100 Reims (FR)
(74) Mandataire: de Boisse, Louis Arnaud

## Description

L'invention concerne un système de harnachement pour travail à la longe de chevaux comportant une pièce de tête et une longe.

Les harnachements de tête permettent d'utiliser et/ou de travailler les chevaux en main ou montés. Actuellement. les utilisateurs de chevaux ont à leur disposition quatre procédés classiques :
- le barnum qui est un moyen coercitif permettant de tenir et de faire céder un cheval mais qui ne peut être utilisé pour faire tourner le cheval, moelleusement, aux trois allures.
- le caveçon qui permet de passer du travail à main droite au travail à main gauche sans modifier le système d'attache de la longe mais qui se révèle difficile à ajuster sur les jeunes chevaux. Par ailleurs, ce procédé est souvent inefficace avec les chevaux difficiles, ou trop dur avec les chevaux délicats et dans tous les cas, prédispose à des attitudes de travail inversées (tête en l'air). De plus, un manque de fixité est à déplorer dans le cas de chevaux qui tirent au renard, et il n'est pas possible d'y adapter les enrennements de travail habituels.
- la longe directe qui est fixée par l'un des anneaux du filet. Ce système simple ne permet pas de contrôler la tête du cheval dans le plan vertical. Il prédispose au contraire à un basculement latéral et à des résistances dans le sens opposé à l'effet de longe. Dans ce dernier cas, il s'accompagne d'un déplacement exagéré parfois même blessant, de l'embouchure dans la bouche du cheval.
- la longe dite « Colbert ». Cette longe qui passe dans l'un des anneaux du filet puis sur la nuque du cheval avant de s'attacher à l'anneau du filet opposé, permet par ses effets d'obtenir actuellement le meilleur résultat dans le travail à la longe. Les tensions vers le haut qui en résultent, sur l'embouchure, se répartissent de façon plus homogène.

Il est également connu (demande de brevet FR-A-2 396 721 ) un harnais désigné sous le nom de « martingale et destiné à contrôler le relèvement de la tête du cheval. Il présente une partie terminale de laisse en cuir en forme de fourche constituant deux laisses latérales munies à leur extrémité de deux mousquetons. Chaque laisse passe dans la gorge d'une poulie montée sur un support assujetti par une attache à émerillon à un mors de filet. Selon une variante, les extrémités des laisses latérales sont attachées sur la tête du cheval par un anneau en caoutchouc, l'extrémité commune aux laisses étant attachée à la sous ventrière. Le cheval soumis à la martingale baisse la tête et le cou, la longe attachée à un mors sert au travail du cheval sans action sur la martingale. La prise directe sur l'embouchure peut manquer de moelleux et provoquer des défenses et, dans ce cas. le système n'est pas assez coercitif pour les combattre efficacement.

Par ailleurs, la complexité des opérations nécessitées par un changement de main et une inversion des fixations peut effrayer un sujet jeune et délicat. L'utilisateur peut à ce stade ne pas pouvoir empêcher les risques et les dangers d'un cheval prenant brutalement sa liberté.

Le dispositif objet de l'invention permet d'éviter les inconvénients des enrennements classiques cités ci-dessus.

Il conserve les effets bénéfiques de la longe dite « Colbert », mais il leur donne en plus :
- une élasticité complémentaire,
- une douceur d'utilisation par le fait que la longe n'est plus en prise directe avec l'embouchure,
- une sécurité par un système de fixation permettant à l'enrennement principal de rester fixe sur la tête du cheval par l'utilisation d'une longe à fourche autorisant une inversion de main tout en gardant constamment le contrôle du cheval,
- une facilité d'emploi par une pièce de harnachement principale pouvant être glissée avec simplicité sur l'encolure du cheval et rattachée efficacement et sans heurt à l'embouchure.

Le système de harnachement, selon l'invention, comportant en plus de la têtière une pièce de tête à laquelle vient se fixer la longe, ladite pièce de tête comprenant des parties qui passent dans les gorges de deux poulies susceptibles d'être fixées respectivement aux deux anneaux de l'embouchure, est remarquable en ce que la pièce de tête est constituée d'une partie plate destinée à être posée sur la nuque du cheval et de deux parties d'extrémité passant chacune dans la gorge de la poulie correspondante et en ce que les deux parties d'extrémité portent chacune un taquet de butée susceptible de coopérer avec la poulie correspondante ainsi qu'un anneau destiné à la fixation de la longe.

Les explications et figures données ci-après à titre d'exemple permettront de comprendre comment l'invention peut être réalisée.

La figure 1 est une vue d'une têtière classique sur laquelle est montée la pièce de tête selon l'invention.
La figure 2 est une vue d'une première forme de réalisation de la pièce de tête selon l'invention.
La figure 3 est une vue d'une partie de la longe à fourche constituant avec la pièce de tête le système selon l'invention.
La figure 4 est une vue d'une deuxième forme de réalisation de la pièce de tête selon l'invention.
La figure 1 montre une têtière 1 classique auquel est fixée l'embouchure 2. La pièce de tête 3 est fixée à l'harnachement 1 par des moyens qui seront ultérieurement précisés.

Le système de harnachement représenté sur les figures 1 à 3 comporte une partie plate 5 en cuir, toile ou toute autre matière convenable, destinée à être déposée sur la nuque du cheval. Les deux extrémités 6 et 7 de cette pièce sont cousues de façon à se présenter sous la forme d'un lien de section ronde qui leur permet de coulisser aisément dans deux poulies 8 et 9 (une seule poulie 9 est représentée) destinées à être rattachées elles- mêmes, par l'intermédiaire d'un mousqueton à tourillon 10 et 11, aux deux anneaux 12, 13 de l'embouchure 2.

Les deux extrémités 6 et 7 de la partie plate ou liens sont munis d'un taquet de butée 14, 15 en cuir ou autre matière convenable et d'un anneau 16, 17 permettant le raccordement à l'une 18 et à l'autre 19 des deux parties de la longe à fourche (dont seule l'extrémité est représentée figure 3) qui s'y adapte.

Le système selon l'invention permet d'obtenir, outre la tenue du cheval, un effet de tension équilibré, progressif et symétrique sur l'embouchure 2, par l'intermédiaire du lien 6, 7 coulissant dans les poulies 8, 9.

Dans le cas d'un travail à la longe à main gauche, le taquet 14 venant buter sur la poulie droite 8 détermine le point fixe, cependant que le lien de gauche 7 coulissant dans la poulie de gauche 9 en fonction des effets de la longe (flèche 20) qui lui est reliée détermine les tensions homogènes (dirigées dans le sens des flèches 21, 22) voulues par l'utilisateur. La partie plate 5 placée sur la nuque se déplace vers la flèche 20.

Dans le cas d'un changement de main, il suffit de détacher une première branche, par exemple 19, de la longe à fourche de l'anneau gauche 17 pour la fixer sur l'anneau droit 16, puis la deuxième branche 18, pour inverser le travail. A aucun moment le moyen de tenue entre le cheval et l'utilisateur n'aura été interrompu.

Selon une autre forme de réalisation représentée figure 4, la partie plate 5 est constituée d'un fourreau 23 en cuir, toile ou autre matière convenable, destiné à être posé sur la nuque de l'animal.

Les éléments semblables à ceux de la première réalisation portent les mêmes références.

A l'intérieur de ce fourreau coulisse un lien 24 dont chaque extrémité 6, 7 se termine par un anneau 16, 17 précédé d'un taquet 14, 15.

Chaque extrémité du lien se déplace dans une poulie 8, 9 équipée d'un mousqueton à tourillon 10, 11.

Une partie d'attache 25 permet éventuellement de fixer le fourreau 23 sur la têtière d'harnachement 1 (figure 1).

## Revendications

1. Système de harnachement pour travail à la longe des chevaux, comportant en plus de la têtière (1) une pièce de tête (3) à laquelle vient se fixer la longe, ladite pièce de tête comprenant des parties qui passent dans les gorges de deux poulies (8, 9) susceptibles d'être fixées respécti- vement aux deux anneaux de l'embouchure, caractérisé en ce que la pièce de tête (3) est constituée d'une partie plate (5, 23) destinée à être posée sur la nuque du cheval et de deux parties d'extrémité (6, 7) passant chacune dans la gorge de la partie correspondante (8, 9) ; et en ce que les deux parties d'extrémité portent chacune un taquet de butée (14, 15) susceptible de coopérer avec la poulie correspondante (8, 9) ainsi qu'un anneau (16, 17) destiné à la fixation de la longe (18, 19).

2. Système de harnachement selon la revendication 1, caractérisé en ce que la partie plate est constituée par un fourreau (23) dans lequel coulisse un lien (24) formant les parties d'extrémité (6.7).

3. Système de harnachement selon la revendication 1 ou 2, caractérisé en ce que la longe comporte à son extrémité une fourche dont les deux branches (18, 19) coopèrent avec l'un ou l'autre des anneaux (16, 17) de la pièce plate (5) pour travail à main droite ou gauche.

4. Système de harnachement selon l'une des revendications 1 à 3, caractérisé en ce que la poulie (8, 9) est fixée à un mousqueton (10, 11).

5. Système de harnachement selon l'une des revendications 1, 3, 4 et 5, caractérisé en ce que les extrémités de la pièce plate sont formées par des liens (6, 7) de section ronde.

6. Système de harnachement selon la revendication 2, caractérisé en ce que le fourreau (23) porte une patte d'attache (25) destinée à être reliée à la têtière (1).

## Claims

1. A harness system for exercising horses with the lunge, comprising in addition to the headstall (1) a headpiece (3) to which the lunge is attached, said headpiece comprising members which pass through the grooves of two pulleys (8, 9) capable of being fixed respectively to the two rings of the bit, characterised in that the headpiece (3) is made up of a flat portion (5, 23) to be placed on the nape of the horses neck and two outer members (6, 7) each passing through the groove of the corresponding part (8, 9) ; and in that the two outer members each carry a stop-plate, (14, 15) for co-operation with the corresponding pulley (8, 9) and a ring (16, 17) for the fixing of the lunge (18, 19).

2. A harness system according to claim 1, characterised in that the flat portion is constituted by a sleeve (23) in which slides a strap (24) forming the outer members (6, 7).

3. A harness system according to claims 1 or 2, characterised in that the lunge comprises at its end a fork the arms (18, 19) of which co-operate with one or other of the rings (16, 17) of the flat portion (5) for exercising from the left or right hand side.

4. A harness system according to one of the claims 1 to 3, characterised in that the pulley (8, 9) is fixed to a snap-hook (10, 11). _

5. A harness system according to one of claims 1, 3, 4 and 5, wherein the outer edges of the flat portion are formed by the straps (6, 7) of the round section.

6. A harness system according to claim 2, characterised in that the sleeve (23) carries a clip (25) for joining to the headpiece (1).

## Patentansprüche

1. Anschirrsystem zur Arbeit der Pferde an der Longe, welches zusätzlich zum Kopfgestell (1) ein Kopfstück (3) aufweist, an welchem die Longe zur Fixierung gelangt, wobei das besagte Kopfstück Abschnitte aufweist, die durch die Durchgänge von zwei Blöcken (8, 9) hindurchgehen, welche für ihr beiderseitiges Anbringen an zwei Ringen der Trense geeignet sind, dadurch gekennzeichnet, daß das Kopfstück (3) durch einen flachen, zur Anlage an das Genick des Pferdes bestimmten Bereich (5, 23) und durch zwei Endstücke (6, 7) gebildet ist, von welchen jedes durch den Durchgang des zugehörigen Teiles (8, 9) hindurchgeht; und daß jedes der Endstücke eine für das Zusammenwirken mit dem zugehörigen Block (8. 9) geeignete Anschlagnocke (14, 15) und auch einen zur Befestigung der Longe (18, 19) bestimmten Ring (16, 17) aufweist.

2. Anschirrsystem nach Anspruch 1, dadurch gekennzeichnet, daß der flache Bereich durch einen Schlauch (23) gebildet ist, in welchem ein die Endstücke (6, 7) bildendes Band (24) gleitet.

3. Anschirrsystem nach Anspruch 1 oder 2, dadurch gekennzeichnet, daß die Longe an ihrem Ende eine Gabel aufweist, deren beide Arme (18, 19) mit dem einen oder dem andern der Ringe (16, 17) des flachen Stücks (5) für die Arbeit an der rechten oder linken Hand zusammenwirken.

4. Anschirrsystem nach einem der Ansprüche 1 bis 3, dadurch gekennzeichnet, daß der Block (8, 9) an einem Karabinerhaken (10, 11) befestigt ist.

5. Anschirrsystem nach einem der Ansprüche 1, 3, 4 und 5, dadurch gekennzeichnet, daß die Enden des flachen Stükkes durch Bänder runden Querschnitts gebildet sind.

6. Anschirrsystem nach Anspruch 2, dadurch gekennzeichnet, daß der Schlauch (23) eine zur Verbindung mit dem Kopfgestell (1) bestimmte Befestigungslasche (25) trägt.
